# EUROPÄISCHE PATENTSCHRIFT

(11) **EP 0 414 119 B1**
(45) Veröffentlichungstag und Bekanntmachung des Hinweises auf die Patenterteilung: **24.05.2000**
(21) Anmeldenummer: 90115652.1
(22) Anmeldetag: 16.08.1990
(51) Int. Cl.: D21D 5/16

(54) **Zylindrischer Siebkorb**
Screening cylinder
Cylindre pour épurateur

(30) Priorität: 17.08.1989 DE 3927202
(43) Veröffentlichungstag der Anmeldung: 27.02.1991
(73) Patentinhaber: HEINRICH FIEDLER GMBH & CO KG, D-93057 Regensburg (DE)
(72) Erfinder: Beisenherz, Kurt, Dipl.-Ing., W-8400 Regensburg (DE); Knodel, Waldemar R., W-8401 Pentling (DE)
(74) Vertreter: Hering, Hartmut, Dipl.-Ing.

(56) Entgegenhaltungen:
- EP-A- 0 236 843
- WO-A-87/03024
- FR-A- 2 539 644

## Beschreibung

Die Erfindung bezieht sich auf zylindrische Siebkörbe zum Klassieren von Fasersuspensionen nach dem Oberbegriff des Anspruches 1.

Siebkörbe der gattungsgemäßen Art sind z.B. aus der DE-PS 34 00 423 bekannt. Mit einer derartigen Ausführung soll eine starke Erhöhung des Durchtrittswiderstandes des Siebes verhindert werden. Hierbei wird jedoch kein gute Qualität des Sortierergebnisses und damit kein guter Wirkungsgrad des Sortiervorganges erreicht. Dies trifft auch zu für eine symmetrische, wellenförmige Ausgestaltung der Oberfläche des Siebes.

Aufgabe der Erfindung ist es demgegenüber, einen Siebkorb nach dem Oberbegriff des Anspruches 1 so weiter zu entwickeln, daß er eine möglichst hohe Sortierleistung, d. h. einen hohen Wirkungsgrad und eine gute Qualität der Sortierung der Fasern durch das Sieb ergibt.

Gemäß der Erfindung wird dies mit den Merkmalen des Kennzeichens des Anspruches 1 erreicht.

Die Unteransprüche 2 bis 8 enthalten weitere Merkmale des Siebkorbes gemäß Anspruch 1.

Durch die gekrümmte Ausgestaltung der Rillen, mit der Unstetigkeiten in der Form der Rillen vermieden werden, und durch die Rundung an den Übergangskanten läßt sich vermeiden, daß der Stoff an Stellen, an denen scharfe Kanten, Ecken oder dergleichen auftreten, liegenbleibt, und daß erreicht wird, daß ein optimales Strömungsverhältnis, eine hohe Strömungsgeschwindigkeit und eine hohe Durchsatzmenge erreicht wird, da der Durchfluß nicht durch scharfe Kanten oder Ecken abgebremst wird, die Spülung der Nut einwandfrei ist und Fasern nicht hängenbleiben können.

Nachstehend wird die Erfindung anhand von Zeichnungen erläutert. Es zeigt:
Fig. 1 eine Schnittdarstellung durch die Wandung eines Siebkorbes nach einer Ausführungsform der Erfindung,
Fig. 2 eine Schnittdarstellung durch die Wandung eines Siebkorbes nach einer weiteren Ausführungsform der Erfindung, und

In die Wandung des Siebkorbes 1 sind auf der Mantelinnenseite parallel zur Längsachse verlaufende nutenförmige Rillen 2, ausgehend von der zylindrischen Innenwand 3 der Siebfläche, vorgesehen. Diese Rillen 2 haben (in bezug auf die durch Pfeil dargestellte Durchflußrichtung der Fasersuspension) eine stromabwärts gelegene Flanke 4 stärkerer Krümmung und eine stromaufwärts gelegene Flanke 5 geringerer Krümmung. Zwischen den Rillen 2 und der Außenseite 7 des Siebkorbes 1 verlaufen in radialer Richtung durchgehende Öffnungen 6, die nach Fig. 1 an der tiefsten Stelle in die Rillen 2 münden, die aber für spezielle Fasersuspensionen bzw. bestimmte Anwendungsfälle in die Flanke 5 oder ggf. auch in die Flanke 4 münden können, wie in Fig. 2 dargestellt. Mit 8, 9 sind die gerundeten Übergangskanten der Rillen 2 in die Innenwand des zylindrischen Siebkorbes 1 dargestellt.

In Fig.1 ist die Gesamtbreite der Rillen 2 mit B angedeutet, B1 und B2 bezeichnen die beiden Hypotenusenabschnitte, die durch die Stelle größter Tiefe der Rille 2 im rechten Winkel zur Hypotenuse B gezogen werden. Vorzugsweise hat die Gesamtbreite B etwa den doppelten bis dreifachen Wert der maximalen Tiefe t, während das Verhältnis B1:B2 bei der Darstellung nach Fig. 1 etwa von 1:2 bis 1:4, und in Fig. 2 das Verhältnis B1:B2 etwa 1:1 bis 4:1 beträgt.

## Patentansprüche

1. Zylindrischer Siebkorb (1) zum Klassieren einer Fasersuspension, die im Zusammenwirken mit einem Rotor in einer vorgegebenen Strömungsrichtung über eine der Oberflächen der Zylinderwand des Siebkorbes (1) strömt, mit folgenden Merkmalen:
a) die Zylinderwand des Siebkorbes (1) weist durchgehende Sieböffnungen (6) auf;
b) die Sieböffnungen (6) münden in nutenförmige Rillen (2);
c) die nutenförmigen Rillen (2) sind auf der von der Fasersuspension überströmten Oberfläche der Zylinderwand des Siebkorbes (1) angebracht;
d) die nutenförmigen Rillen (2) erstrecken sich im wesentlichen quer zur Strömungsrichtung der Fasersuspension; und
**dadurch gekennzeichnet**, daß die nutenförmigen Rillen (2) bogenförmig mit stärkerer Krümmung am stromabwärts liegenden Bereich (4) und mit schwächerer Krümmung am stromaufwärts liegenden Beriech (5) ausgebildet sind.

2. Zylindrischer Siebkorb (1) nach Anspruch 1, **dadurch gekennzeichnet**, daß der Rotor auf der Innenseite des Siebkorbes (1) angeordnet ist.

3. Zylindrischer Siebkorb (1) nach Anspruch 1, **dadurch gekennzeichnet**, daß der Rotor auf der Außenseite des Siebkorbes (1) angeordnet ist.

4. Zylindrischer Siebkorb (1) nach Anspruch 2, **dadurch gekennzeichnet**, daß die Sieböffnungen (6) im wesentlichen an der tiefsten Stelle in die nutenförmigen Rillen (2) münden.

5. Zylindrischer Siebkorb (1) nach einem der Ansprüche 1 bis 3, **dadurch gekennzeichnet**, daß die Sieböffnungen (6) in den Bereich (5) mit schwächerer Krümmung der nutenförmigen Rillen (2) münden.

6. Zylindrischer Siebkorb (1) nach einem der Ansprüche 2 oder 4, **dadurch gekennzeichnet**, daß die Gesamtbreite B der Rillen aus der stromabwärts liegenden Teilbreite B1 und der stromaufwärts liegenden Teilbreite B2 zusammengesetzt ist, wobei:
a) B1 und B2 den beiden Hypotenusenabschnitten entsprechen, die durch die Stelle größter Tiefe der Rillen (2) im rechten Winkel zur Gesamtbreite bzw. Hypotenuse B gezogen sind, und
b) B1 etwa gleich 1/2 B2 bis 1/4 B2 ist.

7. Zylindrischer Siebkorb (1) nach einem der vorangehenden Ansprüche, **dadurch gekennzeichnet**, daß die Tiefe einer Rille (2) etwa gleich der Hälfte der Gesamtbreite der Rille (2) ist.

8. Zylindrischer Siebkorb (1) nach einem der vorangehenden Ansprüche, **dadurch gekennzeichnet**, daß die Übergangskanten der Rillen (2) in die Zylinderwand des Siebkorbs (1) gerundet sind.

## Claims

1. Cylindrical sieve basket (1) for classifying a fibre suspension which flows in cooperation with a rotor in a predetermined flow direction over one of the surfaces of the cylinder wall of the sieve basket (1), having the following features:
a) the cylinder wall of the sieve basket (1) has continuous sieve openings (6);
b) the sieve openings (6) emerge in groove-like channels (2);
c) the groove-like channels (2) are introduced on the surface of the cylinder wall of the sieve basket (1) over which the fibre suspension flows;
d) the groove-like channels (2) extend essentially transversely to the direction of flow of the fibre suspension; and
characterised in that the groove-like channels (2) are designed to be bulb-shaped with more pronounced curvature at the region (4) lying downstream and having weaker curvature at the region (5) lying upstream.

2. Cylindrical sieve basket (1) according to claim 1, characterised in that the rotor is arranged on the inner side of the sieve basket (1).

3. Cylindrical sieve basket (1) according to claim 1, characterised in that the rotor is arranged on the outer side of the sieve basket (1).

4. Cylindrical sieve basket (1) according to claim 2, characterised in that the sieve openings (6) emerge essentially at the deepest point in the groove-like channels (2).

5. Cylindrical sieve basket (1) according to one of claims 1 to 3, characterised in that the sieve openings (6) emerge in the region (5) having weaker curvature for the groove-like channels (2).

6. Cylindrical sieve basket (1) according to one of claims 2 or 4, characterised in that the overall width B of the channels is composed of the partial width B1 lying downstream and the partial width B2 lying upstream, wherein:
a) B1 and B2 correspond to the two hypotenuse sections which are drawn through the point of greatest depth of the channels (2) at right-angles to the overall width or hypotenuse B, and
b) B1 is approximately equal to ½ B2 to ¼ B2.

7. Cylindrical sieve basket (1) according to one of the preceding claims, characterised in that the depth of a channel (2) is approximately equal to half the overall width of the channel (2).

8. Cylindrical sieve basket (1) according to one of the preceding claims, characterised in that the transition edges of the channels (2) into the cylinder wall of the sieve basket (1) are rounded.

## Revendications

1. Panier de tamis cylindrique (1) pour le calibrage d'une suspension de fibres qui, en coopération avec un rotor, passe sur une des surfaces de la paroi cylindrique du tamis (1), dans un sens prédéfini de courant, avec les caractéristiques suivantes :
a) la paroi cylindrique du tamis (1) présente des trous de tamis (6);
b) les trous du tamis (6) débouchent dans des rainures (2) en forme de gorges;
c) les rainures (2) en forme de gorges sont à la surface de la paroi du tamis (1) surchargée par la suspension de fibres;
d) les rainures (2) en forme de gorges sont essentiellement perpendiculaires au sens du passage de la suspension de fibres ; et
**caractérisé en ce** que les rainures (2) en forme de gorges sont prévues courbes avec une courbure plus forte sur le côté aval (4) et plus faible sur le côté amont (5).

2. Panier de tamis cylindrique (1) suivant la revendication 1, **caractérisé en ce** que le rotor est prévu sur la face interne du cylindre.

3. Panier de tamis cylindrique (1) suivant la revendication 1, **caractérisé en ce** que le rotor est prévu sur la face externe du cylindre.

4. Panier de tamis cylindrique (1) suivant la revendication 2, **caractérisé en ce** que les trous du tamis (6) débouchent, essentiellement, sur les endroits les plus profonds dans les rainures (2) en forme de gorges.

5. Panier de tamis cylindrique (1) suivant l'une des revendications 1 à 3, **caractérisé en ce** que les trous du tamis (6) débouchent dans la zone (5), de courbure plus faible, des rainures (2) en forme de gorges.

6. Panier de tamis cylindrique (1) suivant l'une des revendications 2 ou 4, **caractérisé en ce** que la largeur totale B des rainures se compose de la largeur partielle aval B1 et de la largeur partielle amont B2,
a) B1 et B2 correspondant aux deux segments hypoténuses qui sont menés, dans les endroits de plus grande profondeur des rainures (2), dans l'angle droit pour la largeur totale ou l'hypoténuse B, et
b) B1 est à peu près égale à la grandeur qui va de la moitié de B2 au quart de B2.

7. Panier de tamis cylindrique (1) suivant l'une des revendications précédentes, **caractérisé en ce** que la profondeur d'une rainure (2) est à peu près égale à la moitié de la largeur totale de la rainure (2).

8. Panier de tamis cylindrique (1) suivant l'une des revendications précédentes, **caractérisé en ce** que les bords des rainures (2) sont arrondis dans la paroi cylindrique du tamis (1).
